# EUROPÄISCHE PATENTSCHRIFT

(11) **EP 0 728 548 B1**
(45) Veröffentlichungstag und Bekanntmachung des Hinweises auf die Patenterteilung: **15.09.1999**
(21) Anmeldenummer: 96102233.2
(22) Anmeldetag: 15.02.1996
(51) Int. Cl.: B22D 41/08

(54) **Schmelzbehälter und diesen verwendende Schmelzvorrichtung**
Molten metal holding vessel and meeting system using the same
Récipient pour métal liquide et appareille de fusion utilisant ce récipient

(30) Priorität: 21.02.1995 DE 29502809 U
(43) Veröffentlichungstag der Anmeldung: 28.08.1996
(73) Patentinhaber: Georg Schultheiss Electronic, D-71292 Friolzheim (DE)
(72) Erfinder: Schultheiss, Georg, D-71292 Friolzheim (DE)
(74) Vertreter: Leitner, Waldemar, Dr. techn.

(56) Entgegenhaltungen:
- DE-B- 1 246 178
- DE-C- 2 934 632
- IRON AND STEEL, Bd. 43, Nr. 2, April 1970, Seiten 85-89, XP002029845 J. D. SHARP: "LADLES- Essential steel plant equipment"

## Beschreibung

Die Erfindung betrifft einen Schmelzbehälter, insbesondere einen Schmelztiegel, der einen von einem Wandbereich und einem Bodenbereich begrenzten Innenraum zur Aufnahme von Schmelzgut aufweist, wobei der Bodenbereich des Schmelzbehälters eine Abflußöffnung aufweist, die durch ein Verschlußelement eines Verschlußsystems verschließbar ist, wobei die Abflußöffnung des Bodenbereichs des Schmelzbehälters außermittig angeordnet ist, indem die Abflußöffnung des Schmelzbehälters um einen definierten Abstand von einer Mittelachse des Schmelzbehälters versetzt angeordnet ist.

Ein derartiger Schmelzbehälter ist aus der DE-B-1 246 178 bekannt. Indem vorgesehen ist, daß die Abflußöffnung des Bodenbereichs außermittig angeordnet ist, wird erreicht, daß das die Abflußöffnung verschließende Verschlußelement wandnah geführt werden kann, so daß der zum Einfüllen von Schmelzgut zur Verfügung stehende Einfüllquerschnitt vergrößert ist. Das Beschicken des Schmelztiegels mit dem Schmelzgut kann somit einfach und schnell durchgeführt werden. Der bekannte Schmelzbehälter besitzt jedoch den Nachteil, daß aufgrund seines ebenen Bodenbereichs immer ein mehr oder minder großer Rest des Schmelzmaterials im Schmelzbehälter verbleibt. Dies ist besondere beim Schmelzen von teuren Edelmetallen von Nachteil, da der auftretende Materialverlust sich hier in hohen Kosten niederschlägt. Bei dem aus der eingangs genannten Druckschrift bekannten Schmelzbehälter tritt dieses Problem in besonders hohem Maße auf, da um die Ausflußöffnung ein erhöhter Bereich vorgesehen ist, der als Sitz für den die Ausgußöffnung verschließenden Verschlußstab dient.

Aus der Druckschrift "Iron and Steel", April 1970, Vol. 43, No. 2 "LADLES-essential steel plant equipment", Seiten 85-89 ist ein Schmelzbehälter bekannt, der eine außermittig angeordnete Abflußöffnung aufweist, die von einem Verschlußstab verschließbar ist Auch dieser Schmelzbehälter besitzt den Nachteil daß sein Bodenbereich mit Ausnahme eines trichterförmig ausgebildeten Sitzes für den Verschlußstab flach ausgebildet ist, so daß auch bei diesem Schmelzbehälter in nachteiliger Art und Weise nicht eine im wesentlichen vollständige Entleerung gewährleistet ist.

Zur Vermeidung dieses Nachteils ist es daher die Aufgabe der Erfindung, einen Schmelzbehälter der eingangs genannten Art derart weiterzubilden; daß eine im wesentlichen vollständige Entleerung des darin befindlichen Schmelzgutes gewährleistet ist ohne daß sein effektiv zur Verfügung stehender Einfüllquerschnitt vermindert wird.

Diese Aufgabe wird erfindungsgemäß dadurch gelöst, daß der Bodenbereich des Schmelzbehälters zur Abflußöffnung in zumindest zwei Stufen hin abfällt, indem der Bodenbereich vom Wandbereich des Schmelzbehälters zur Abflußöffnung hin zur Ausbildung der ersten Stufe über eine Schräge abfällt, und daß die die Abflußöffnung umgebende zweite Stufe als trichterförmige Vertiefung ausgebildet ist.

Erfindungsgemäß ist also vorgesehen, daß der Bodenbereich in der Umgebung der Abflußöffnung des Schmelzbehälters in mindestens zwei Stufen zur Abflußöffnung hin abfällt. Eine derartige Vorgangsweise besitzt den Vorteil, daß auch bei einer asymmetrisch angeordneten Abflußöffnung im Bodenbereich des erfindungsgemäßen Schmelzbehälters eine zuverlässige und vor allem im wesentlichen vollständige Entleerung des sich darin befindlichen verflüssigten Schmelzgutes gewährleistet ist. Dies ist insbesondere beim Schmelzen von teuren Edelmetallen von großer Wichtigkeit, da hierbei aufgrund der hohen Materialkosten unbedingt darauf geachtet werden muß, daß nach dem Schmelzvorgang kein geschmolzenes Edelmetall im Schmelzbehälter zurückbleibt.

Eine weitere vorteilhafte Weiterbildung der Erfindung sieht vor, daß die mindestens Zwei zur Ausflußöffnung hin abfallende Stufen aufweisende Bodenkontur des erfindungsgemäßen Schmelzbehälters dadurch ausgebildet wird, daß in der Hälfte des Bodenbereichs des erfindungsgemäßen Schmelzbehälters, in der sich die Abflußöffnung befindet, eine entsprechende Anzahl von Senkungen im Bodenbereich vorgesehen sind. Eine derartige Ausbildung besitzt den Vorteil, daß die erfindungsgemäße Gestaltung des Bodenbereichs auch ohne Zuhilfenahme von Spezialwerkzeugen erzielt werden kann.

Weiterhin betrifft die Erfindung eine Schmelzvorrichtung, die durch einen Schmelzbehälter nach einem der Ansprüche 1 bis 3 charakterisiert ist.

Weitere vorteilhafte Weiterbildungen der Erfindung sind Gegenstand der Unteransprüche.

Weitere Einzelheiten der Erfindung sind den Ausführungsbeispielen zu entnehmen, die im folgenden anhand der Figuren beschrieben werden.
Es zeigen:
- Figur 1: ein ersten Ausführungsbeispiel einer Schmelzvorrichtung
- Figur 2: eine ausschnittweise und vergrößerte Darstellung des Bereichs II der Figur 1,
- Figur 3: die Darstellung der Figur 2 ohne Verschlußelement,
- Figur 4: ein zweites Ausführungsbeispiel der Schmelzvorrichtung,
- Figur 5: eine ausschnittsweise und vergrößerte Darstellung des Bereichs IV der Figur 4,
und
- Figur 6: die Darstellung der Figur 5 ohne Verschlußelement.

Der in Figuren 1 bis 3 dargestellte Schmelzbehälter 1 gliedert sich im wesentlichen in einen Wandbereich 2, dessen Außenfläche in thermischem Kontakt mit einer in den Figuren nicht detaillierter dargestellten Schmelzvorrichtung 10 steht, sowie einen Bodenbereich 3. In besonders vorteilhafter Art und Weise ist nun vorgesehen, daß eine Abflußöffnung 5 des Bodenbereichs 3 des Schmelzbehälters 1 - welche weiter unten noch eingehender beschrieben werden wird - durch ein auf- und abbewegbares Verschlußelement, insbesondere einen Verschlußstab 6 eines Verschlußsystems 20 verschließbar ist, beim beschriebenen Schmelzbehälter 1 nun nicht mehr - wie bei den bekannten Schmelzbehältern der Fall ist - im Bereich der Mittelachse M, sondern um einen Abstand d von der Mittelachse M versetzt, also außermittig angeordnet ist. Hierbei ist es insbesondere von Vorteil, wenn die Abflußöffnung 5 des Bodenbereichs 3 des Schmelzbehälters 1 nahe des Wandbereichs 2 des Schmelzbehälters 1 angeordnet ist.

In dem hier gezeigten Ausführungsbeispiel der Figuren 1 bis 3 ist die Abflußöffnung 5 des Bodenbereichs 3 des Schmelzbehälters 1 etwa um ein Drittel des Radius R des vorzugsweise zylindrisch ausgeführten Schmelzbehälters 1 nach außen, also zum in Figur 1 rechten Wandbereich 2 hin versetzt angeordnet. Dies bewirkt in vorteilhafter Art und Weise, daß auch der Verschlußstab 6 des Verschlußsystems 20 seinerseits von der Mittelachse M des Schmelzbehälters 1 radial nach außen zum Wandbereich 2 hin versetzt angeordnet werden kann, so daß der zum Einfüllen eines Schmelzguts in den Innenraum 1' des Schmelzbehälters 1 zur Verfügung stehende Einfüllquerschnitt einer Einfüllöffnung 8 des Schmelzbehälters 1 nun nicht mehr - wie es bei einem bekannten derartigen Behälter der Fall sein würde - nur vom in Figur 1 linken Wandbereich 2 bis in etwa kurz vor die Mittelachse M reicht, sondern daß beim beschriebenen Schmelzbehälter 1 vielmehr in besonders vorteilhafter Art und Weise dieser Einfüllquerschnitt in radialer Richtung ca. um ein Drittel des Radiuses R des Schmelzbehälters 1 vergrößert wird. Hierdurch können in vorteilhafter Art und Weise größere Zuführbehälter und Zufüreinrichtungen für das in den Schmelzbehälter 1 einzubringende Schmelzgut verwendet werden, so daß bei jedem Füllvorgang deutlich mehr Schmelzgut pro Zeiteinheit über die Einfüllöffnung 8 in den Innenraum 1' des Schmelzbehälters 1 eingebracht werden kann als dies bei einem bekannten Behälter dieser Art der Fall ist.

Der in den Figur 4 bis 6 dargestellte Schmelzbehälter 100 unterscheidet sich im Hinblick auf die Anordnung des Verschlußstabes 6 von dem in Figur 1 dargestellten Schmelzbehälter 1 dadurch, daß die Abflußöffnung 5 des Bodenbereichs 3 und somit der Verschlußstab 6 noch weiter an den in Figur 1 rechten Wandbereich 2 angenähert angeordnet ist, woraus sich in vorteilhafter Art und Weise eine nochmalige Vergrößerung des wirksamen Einfüllquerschnitts der Einfüllöffnung 8 des Schmelzbehälters 100 ergibt. Dem Fachmann ist aus der obigen Ausführung leicht ersichtlich, daß im Prinzip die Abflußöffnung 5 soweit an den Wandbereich 2 angenähert werden kann, daß eine einwandfreie Auf- und Abbewegung des Verschlußstabes 6 des Verschlußsystems 20 noch gewährleistet ist.

Die beiden Ausführungsbeispiele der Figuren 1 und 4 unterscheiden sich außer der Anordnung der Abflußöffnung 5 des Bodenbereichs 3 noch in der Gestaltung des Bodenbereichs 3 selbst, die in den Figuren 2 und 3 bzw. 5 und 6 detailliert dargestellt ist. Um auch bei einer asymmetrisch angeordneten Abflußöffnung 5 ein im wesentlichen vollständiges Abfließen des verflüssigten Schmelzgutes zu gewährleisten, ist in vorteilhafter Art und Weise vorgesehen, daß der Bodenbereich 3 zur Abflußöffnung 5 von allen Seiten hin abfallend ausgeführt ist, und zwar derart, daß der in Figur 1 bzw. 4 linke Teil des Bodenbereichs 3 des Schmelzbehälters 1, 100 - wie bei den bekannten Schmelzbehältern - in bekannter Art und Weise vom linken Wandbereich 2 über eine Schräge 11 hin zur Mitte M abfällt, während nun aber bei dem in Figuren 1 bzw. 4 rechten Teil des Bodenbereichs 3, also in der Umgebung der Abflußöffnung 5, vorgesehen ist, daß der Bodenbereich 3 eine trichterförmige Vertiefung 11a aufweist, in der noch eine bzw. zwei Senkungen 12 bzw. 13a, 13b vorgesehen sein können, so daß der Bodenbereich 3 von rechts nach links gesehen mindestens zweistufig ausgeführt ist.

Eine derartige Ausbildung des Bodenbereichs 3 des Schmelzbehälters 1, 100 besitzt den Vorteil, daß die beschriebene Kontur des Bodenbereichs 3 auch dann besonders einfach, d.h. ohne Spezialwerkzeuge, ausgebildet werden kann, wenn - wie beim Schmelzbehälter 100 - die Abflußöffnung 5 des Bodenbereichs 3 nahe beim Wandbereich 2 des Schmelzbehälters 100 angeordnet ist.

Zur Bewegung des Verschlußelements, insbesondere des Verschlußstabs 6, des Verschlußsystems 20 dient eine Hubeinrichtung, welche im wesentlichen aus einem von einem Hubmechanismus 21 auf- und abbewegbaren Galgen 22 besteht, dessen waagrechter Balken 22a am oberen Ende 6' des Verschlußstabs 6 angreift und dessen vertikaler Balken 22b in einer Aufnahmebohrung 23 geführt ist.

## Patentansprüche

1. Schmelzbehälter, insbesondere Schmelztiegel, der einen von einem Wandbereich (2) und einem Bodenbereich (3) begrenzten Innenraum (1') zur Aufnahme von Schmelzgut aufweist, wobei der Bodenbereich (3) des Schmelzbehälters (1, 100) eine Abflußöffnung (5) aufweist, die durch ein Verschlußelement (6) eines Verschlußsystems (20) verschließbar ist, wobei die Abflußöffnung (5) des Bodenbereichs (3) des Schmelzbehälters (1, 100) außermittig angeordnet ist, indem die Abflußöffnung (5) des Schmelzbehälters (1, 100) um einen definierten Abstand (d) von einer Mittelachse (M) des Schmelzbehälters (1, 100) versetzt angeordnet ist, dadurch gekennzeichnet, daß der Bodenbereich (3) des Schmelzbehälters (1, 100) zur Abflußöffnung (5) in zumindest zwei Stufen (11, 11a) hin abfällt, indem der Bodenbereich (3) vom Wandbereich (2) des Schmelzbehälters (1, 100) zur Abflußöffnung (5) hin zur Ausbildung der ersten Stufe über eine Schräge (11) abfällt, und daß die die Abflußöffnung (5) umgebende zweite Stufe als trichterförmige Vertiefung (11a) ausgebildet ist.

2. Schmelzbehälter nach Anspruch 1, dadurch gekennzeichnet, daß die Abflußöffnung (5) des Schmelzbehälters (1, 100) nahe des Wandbereichs (2) des Schmelzbehälters (1, 100) angeordnet ist.

3. Schmelzbehälter nach Anspruch 1, dadurch gekennzeichnet, daß der Bodenbereich (3) des Schmelzbehälters (1, 100) in der trichterförmigen Vertiefung (11a) der Abflußöffnung (5) mindestens eine Senkung (12; 13a, 13b) aufweist.

4. Schmelzvorrichtung, gekennzeichnet durch einen Schmelzbehälter nach einem der Ansprüche 1 bis 3.

5. Schmelzvorrichtung nach Anspruch 4, dadurch gekennzeichnet, daß das die Abflußöffnung (5) des Schmelzbehälters (1; 100) verschließende Verschlußelement (6) durch eine Hubeinrichtung (21, 22) des Verschlußsystems (20) bewegbar ist.

6. Schmelzvorrichtung nach Anspruch 5, dadurch gekennzeichnet, daß die Hubeinrichtung (21, 22) einen am oberen Ende (6') des Verschlußelements (6) angreifenden Balken (22) aufweist, der in einer Aufnahmebohrung (23) der Schmelzvorrichtung verschiebbar geführt ist.

7. Schmelzvorrichtung nach Anspruch 6, dadurch gekennzeichnet, daß die Bewegung des Balkens (22) des Verschlußsystems (20) durch einen Hubmechanismus (21) ausführbar ist.

8. Schmelzvorrichtung nach einem der Ansprüche 4-7, dadurch gekennzeichnet, daß das Verschlußelement der Verschlußvorrichtung (20) als Verschlußstab (6) ausgeführt ist.

## Claims

1. A melt container, in particular a melting crucible, which has an interior (1'), delimited by a wall region (2) and a base region (3), for receiving material to be melted, the base region (3) of the melt container (1, 100) having an outlet opening (5) which may be closed by a closing element (6) of a closing system (20), the outlet opening (5) in the base region (3) of the melt container (1, 100) being arranged eccentrically in that the outlet opening (5) in the melt container (1, 100) is arranged offset from a centre axis (M) of the melt container (1, 100) by a defined spacing (d), characterized in that the base region (3) of the melt container (1, 100) is downwardly inclined towards the outlet opening (5) in at least two steps (11, 11a), inasmuch as the base region (3) is downwardly inclined from the wall region (2) of the melt container (1, 100) towards the outlet opening (5) to form the first step by way of a sloping portion (11), and in that the second step surrounding the outlet opening (5) is constructed as a funnel-shaped depression (11a).

2. A melt container according to Claim 1, characterized in that the outlet opening (5) in the melt container (1, 100) is arranged close to the wall region (2) of the melt container (1, 100).

3. A melt container according to Claim 1, characterized in that the base region (3) of the melt container (1, 100) has at least one recess (12; 13a, 13b) in the funnel-shaped depression (11a) in the outlet opening (5).

4. A melting device, characterized by a melt container according to one of Claims 1 to 3.

5. A melting device according to Claim 4, characterized in that the closing element (6) closing the outlet opening (5) in the melt container (1; 100) may be moved by a lifting device (21, 22) of the closing system (20).

6. A melting device according to Claim 5, characterized in that the lifting device (21, 22) has a bar (22) which acts on the upper end (6') of the closing element (6) and is displaceably guided in a receiving bore (23) in the melting device.

7. A melting device according to Claim 6, characterized in that the bar (22) of the closing system (20) may be moved by means of a lifting mechanism (21).

8. A melting device according to one of Claims 4-7, characterized in that the closing element of the closing device (20) is constructed as a closing rod (6).

## Revendications

1. Récipient de fusion, en particulier un creuset, comprenant un volume intérieur (1'), qui est délimité par une paroi (2) et un fond (3) et sert de réceptacle au métal fondu, le fond (3) du récipient de fusion (1 ; 100) étant muni d'un orifice d'évacuation (5) qui peut être obturé par un élément d'obturation (6) d'un système de fermeture (20), l'orifice d'évacuation (5) du fond (3) du récipient de fusion (1 ; 100) étant excentré, dans la mesure où l'orifice d'évacuation (5) du récipient de fusion (1 ; 100) est décalé sur une distance définie (d) par rapport à la ligne médiane (M) du récipient de fusion (1 ; 100), caractérisé en ce que le fond (3) du récipient de fusion (1 ; 100) est incliné vers l'orifice d'évacuation (5) en formant au moins deux niveaux (11, 11a), dans la mesure où le fond (3) descend sur une pente (11) depuis la paroi (2) du récipient de fusion (1 ; 100) jusqu'à l'orifice d'évacuation (5) pour former le premier niveau, et en ce que le deuxième niveau qui entoure l'orifice d'évacuation (5) est conçu comme une cavité (11a) en forme de trémie.

2. Récipient de fusion selon la revendication 1, caractérisé en ce que l'orifice d'évacuation (5) du récipient de fusion (1 ; 100) est disposé à proximité de la paroi (2) du récipient de fusion (1 ; 100)

3. Récipient de fusion selon la revendication 1, caractérisé en ce que le fond (3) du récipient de fusion (1 ; 100) comprend au moins une dépression (12 ; 13a, 13b) dans la cavité (11a) en forme de trémie de l'orifice d'évacuation (5).

4. Dispositif de fusion caractérisé par un récipient de fusion selon l'une quelconque des revendications 1 à 3.

5. Dispositif de fusion selon la revendication 4, caractérisé en ce que l'élément d'obturation (6) qui obture l'orifice d'évacuation (5) du récipient de fusion (1 ; 100) peut être déplacé par un dispositif de levage (21, 22) du système de fermeture (20).

6. Dispositif de fusion selon la revendication 5, caractérisé en ce que le dispositif de levage (21, 22) comporte une barre de levage (22) qui entre en prise avec l'extrémité supérieure (6') de l'élément d'obturation (6) et qui est guidée de manière à se déplacer dans une forure de réception (23) du dispositif de fusion.

7. Dispositif de fusion selon la revendication 6, caractérisé en ce que le déplacement de la barre (22) du système de fermeture (20) peut être exécuté par un mécanisme de levage (21).

8. Dispositif de fusion selon l'une quelconque des revendications 4 à 7, caractérisé en ce que l'élément d'obturation du système de fermeture (20) est conçu en forme de tige d'obturation (6).
